# FASCICULE DE BREVET EUROPEEN

(11) **EP 0 660 031 B1**
(45) Date de publication et mention de la délivrance du brevet: **21.10.1998**
(21) Numéro de dépôt: 93403170.9
(22) Date de dépôt: 24.12.1993
(51) Int. Cl.: F21S 13/00, F21V 37/00

(54) **Veilleuse autonome à combustible liquide et mèche incorporés**
Unabhängige Nachtleuchte mit eingeschlossenem Flüssigbrennstoff und Docht
Self-contained night light with incorporated liquid fuel and wick

(43) Date de publication de la demande: 28.06.1995
(73) Titulaire: Bussu, Nissim, F-75020 Paris (FR); Levy, Salvador, F-78100 Le Vésinet (FR)
(72) Inventeur: Bussu, Nissim, F-75020 Paris (FR); Levy, Salvador, F-78100 Le Vésinet (FR)
(74) Mandataire: Ohayon, Joseph

(56) Documents cités:
- DE-A- 3 600 608
- DE-U- 9 212 537
- GB-A- 2 268 259
- US-A- 4 511 952

## Description

La présente invention concerne une veilleuse à combustible liquide, tel que l'huile, et mèche incorporés.

Jusqu'à présent, pour allumer une veilleuse à huile il faut disposer d'un récipient adéquat dans lequel on doit verser l'huile, ainsi qu'éventuellement de l'eau pour soulever la couche d'huile jusqu'à sensiblement le niveau de l'ouverture du récipient, puis on doit tremper dans le récipient une mèche supportée par un flotteur.

Mais la réalisation d'une telle veilleuse est relativement longue, peu pratique et conduit souvent à l'obtention d'une flamme de qualité médiocre, car il est difficile de régler la longueur de la mèche qui doit tremper dans le combustible et celle qui doit dépasser à l'extérieur. De plus, une telle veilleuse n'est pas transportable sans précaution, car les liquides qu'elle contient risquent de déborder.

On connaît d'autre part, par le brevet DE-36 00 608, un récipient de combustion fermé à une extrémité et dont l'autre extrémité reçoit un couvercle conique en métal terminé à son extrémité par un tube de petit diamètre . Avant la fixation du couvercle, le récipient est rempli d'un liquide combustible de viscosité élevée, tel que cire ou paraffine. Une mèche trempant dans le liquide passe à travers ledit tube, où elle est maintenue par des saillies résultant d'un grenage formé à travers la paroi latérale du tube. L'étanchéité du récipient est obtenue en trempant l'extrémité du tube dans un bain de cire solide chauffée. Il se forme alors autour du tube une couche de cire qui, en se solidifiant, forme un bouchon obturateur.

Toutefois, l'étanchéité d'un tel récipient est imparfaite car le bouchon de cire risque de fondre ou d'être arraché accidentellement. De plus, le couvercle conique risque de se détacher du récipient.

On connaît également par le brevet US-4 511 952, une lampe comprenant une mèche incorporée. Toutefois, cette lampe n'est pas prête à l'utilisation, car on doit y introduire de l'huile. De plus, cette lampe n'est pas étanche, car elle comporte un orifice ouvert pour l'introduction de l'huile.

On connaît enfin par le modèle d'utilité DE-U-92 12 537 une veilleuse selon le préambule de la revendication 1. Dans cette veilleuse, l'ampoule est en métal et la mèche fait saillie à travers l'ouverture située à l'extrémité supérieure de l'ampoule. Pour assurer l'étanchéité à ladite ouverture, il est prévu, selon ce document, de coiffer la mèche au moyen d'un capuchon indépendant en verre, qui est collé ou soudé sur l'extrémité de l'ampoule.

Le corps de la veilleuse est donc réalisé en deux parties qui doivent être assemblées, à savoir l'ampoule et le capuchon. Le procédé de fabrication de cette veilleuse est relativement délicat puisqu'il comporte l'opération de la manipulation d'un capuchon de faibles dimensions et celle de son collage à l'ampoule. Lors du collage, on doit veiller à ce que la paroi du capuchon soit dans la continuité de celle de l'ampoule.

De plus, lors de l'utilisation, il n'est pas facile de détacher le capuchon en entier du fait qu'il est collé fermement à l'ampoule. On doit donc soit le casser, au risque de laisser des débris collés à l'ampoule, soit l'éliminer par brûlage, ce qui laisse des traces noires peu esthétiques sur l'ouverture de l'ampoule.

En outre, du fait que l'ampoule est en métal, il n'est pas possible de voir au travers le niveau du combustible qu'elle contient.

La présente invention remédie à ces inconvénients en proposant une veilleuse selon la partie caractérisante de la revendication 1.

A l'utilisation, il suffit de briser le goulot et de dégager de l'étranglement l'extrémité de la mèche. La mèche peut alors être allumée sans aucune autre manipulation. On obtient ainsi une flamme de bonne qualité dont la durée dépend de la contenance de l'ampoule.

Un mode de réalisation de l'invention sera décrit à présent en regard de l'unique figure annexée qui représente une vue en coupe de la veilleuse fermée.

La veilleuse a une forme générale d'ampoule pharmaceutique et comprend un corps renflé 1, par exemple cylindrique, qui se prolonge à une extrémité par un goulot 8. Celui-ci peut être cassé à sa base le long d'une ligne de rupture 2 et se termine par une pointe fermée 3 qui présente un étranglement 4 au-dessus de la ligne de rupture 2.

A son autre extrémité, le corps 1 se termine par une embase qui peut être plate, de façon à ce que l'on puisse poser la veilleuse sur un support plat, ou avoir un profil à section décroissante, par exemple en escalier 5, de manière à pouvoir adapter la veilleuse sur des supports de diamètres variables.

Lors de sa fabrication, la veilleuse reçoit une dose de combustible liquide 7, tel que l'huile, jusqu'à un niveau légèrement inférieur à celui de la ligne de rupture 2 et une mèche 6. Celle-ci s'étend sur toute la hauteur du corps et du goulot. Son extrémité supérieure est pincée par l'étranglement 4, de sorte que la mèche ne risque pas de tomber au fond du corps de la veilleuse pendant son transport et lors des manipulations avant son ouverture.

Le corps et le goulot sont réalisés en une seule pièce, de préférence en une matière transparente ou translucide, par exemple en verre ou en une matière thermoplastique. Lors de sa fabrication, après avoir rempli la veilleuse de combustible liquide et y avoir mis la mèche, on ferme le goulot en chauffant sa pointe jusqu'à sa température de ramollissement, ce qui permet de la souder et d'obtenir une bonne herméticité de la veilleuse.

Il va de soi que la veilleuse selon l'invention peut revêtir différents aspects, formes et couleurs et peut contenir divers types de combustibles liquides donnant une bonne flamme. Une autre application intéressante est celle des huiles parfumées qui, en brûlant, dégagent une bonne odeur.

## Revendications

1. Veilleuse à combustible liquide, tel que huile, en forme d'ampoule comprenant un corps renflé fermé à son extrémité inférieure par une embase qui permet de poser la veilleuse sur un support, ledit corps se prolongeant à son extrémité supérieure par un goulot cassable, ladite ampoule recevant lors de la fabrication une dose de combustible liquide et une mèche qui s'étend sur toute la hauteur de l'ampoule, caractérisée en ce que l'ampoule (1) est réalisée en une seule pièce en une matière transparente ou translucide et est fermée en chauffant la pointe du goulot (8) jusqu'à la température de ramollissement et en la soudant et en ce que la mèche (6) est maintenue en position par un étranglement (4) formé sur le goulot (8).

2. Veilleuse selon la revendication 1, caractérisée en ce que le goulot (8) peut être cassé à sa base le long d'une zone de rupture (2).

3. Veilleuse selon l'une des revendications 1 et 2, caractérisée en ce que l'étranglement (4) se trouve au-dessus de la zone de rupture (2).

4. Veilleuse selon la revendication 2, caractérisée en ce que le combustible liquide (7) emplit le corps jusqu'à un niveau légèrement inférieur à celui de la ligne de rupture (2) du goulot.

5. Veilleuse selon la revendication 1, caractérisée en ce que l'embase est plate.

6. Veilleuse selon la revendication 1, caractérisée en ce que l'embase a une section dégradée (5), de manière que la veilleuse puisse être posée sur des supports standards, tels que bougeoirs de diamètres différents.

## Patentansprüche

1. Nachtleuchte mit Flüssigbrennstoff, wie zum Beispiel Öl, in Form eines Kolbens mit einem bauchigen Körper, der an seinem unteren Ende durch eine Basis geschlossen ist, die ein Abstellen der Nachtleuchte auf einer Unterlage gestattet, wobei der Körper an seinem oberen Ende durch einen zerbrechbaren Hals verlängert wird, wobei der Kolben bei der Herstellung eine Menge an Flüssigbrennstoff und einen Docht erhält, der sich über die ganze Höhe des Kolbens erstreckt, dadurch gekennzeichnet, daß der Kolben (1) aus einem einzigen Stück aus einem durchsichtigen oder lichtdurchlässigen Material hergestellt ist und durch Erwärmen der Spitze des Halses (8) bis zur Erweichungstemperatur und ihr Verschweißen geschlossen wird, und dadurch, daß der Docht (6) mittels einer an dem Hals (8) ausgebildeten Verengung (4) in Position gehalten wird.

2. Nachtleuchte nach Anspruch 1, dadurch gekennzeichnet, daß der Hals (8) an seiner Basis entlang einem Sollbruchbereich (2) zerbrochen werden kann.

3. Nachtleuchte nach Anspruch 1 oder 2, dadurch gekennzeichnet, daß sich die Verengung (4) über dem Sollbruchbereich (2) befindet.

4. Nachtleuchte nach Anspruch 2, dadurch gekennzeichnet, daß der Flüssigbrennstoff (7) den Körper bis zu einer etwas unter der Höhe der Sollbruchlinie (2) des Halses liegenden Höhe füllt.

5. Nachtleuchte nach Anspruch 1, dadurch gekennzeichnet, daß die Basis flach ist.

6. Nachtleuchte nach Anspruch 1, dadurch gekennzeichnet, daß die Basis einen abgestuften Querschnitt (5) aufweist, so daß die Nachtleuchte auf standardmäßigen Unterlagen, wie zum Beispiel Kerzenhaltern unterschiedlichen Durchmessers, abgestellt werden kann.

## Claims

1. Night light containing liquid fuel, such as oil, in the form of an ampoule comprising a rounded body closed at its lower end by a base that enables the night light to be stood on a support, the said body being continued at its upper end by a breakable neck, and the said ampoule receiving at the manufacturing stage a quantity of liquid fuel and a wick that extends the full height of the ampoule, the night light being characterized in that the ampoule (1) is made in one piece from a transparent or translucent material and is closed by heating the tip of the neck (8) to its softening temperature and fusing it together and in that the wick (6) is held in position by a constriction (4) formed in the neck (8).

2. Night light according to Claim 1, characterized in that the neck (8) can be broken at its base around a breakable zone (2).

3. Night light according to either of Claims 1 and 2, characterized in that the constriction (4) is above the breakable zone (2).

4. Night light according to Claim 2, characterized in that the liquid fuel (7) fills the body to a level slightly below the breakable line (2) of the neck.

5. Night light according to Claim 1, characterized in that the base is flat.

6. Night light according to Claim 1, characterized in that the base has a diminishing cross-section (5), so that the night light can be stood on standard supports, such as candle holders of different diameters.
